# EUROPÄISCHE PATENTSCHRIFT

(11) **EP 1 225 315 B1**
(45) Veröffentlichungstag und Bekanntmachung des Hinweises auf die Patenterteilung: **23.11.2005**
(21) Anmeldenummer: 02000755.5
(22) Anmeldetag: 12.01.2002
(51) Int. Cl.: F01N 7/10, F01N 3/28

(54) **Verfahren zur Herstellung eines Abgassammlers**
Method for manufacturing an exhaust gas manifold
Procédé pour la fabrication d'un collecteur d'échappement

(30) Priorität: 23.01.2001 DE 10102896
(43) Veröffentlichungstag der Anmeldung: 24.07.2002
(73) Patentinhaber: Benteler Automobiltechnik GmbH, 33104 Paderborn (DE)
(72) Erfinder: Smatloch, Christian Dr., 33100 Paderborn (DE); Toparkus, Ingo, 33397 Rietberg (DE); Kleinschmidt, Jürgen, 37688 Beverungen (DE); Lesch, Artur, 32839 Steinheim (DE); Steinbach, Gerhard, 34439 Willebadessen (DE)
(74) Vertreter: Ksoll, Peter

(56) Entgegenhaltungen:
- EP-A- 0 849 445
- EP-A- 0 928 885
- DE-A- 4 444 759
- FR-A- 2 679 602
- FR-A- 2 727 466
- FR-A- 2 738 289
- US-A- 5 031 401

## Beschreibung

Die Erfindung betrifft ein Verfahren zur Herstellung eines Abgassammlers für mehrzylindrige Brennkraftmaschinen.

An Brennkraftmaschinen werden Abgassammler oder auch Krümmer genannte Bauteile eingesetzt. Sie bewirken, dass die bei der Verbrennung entstehenden Abgase mehrerer Zylinder in ein kostengünstiges einflutiges System zur Abgasnachbehandlung, insbesondere zur Emissions- und Schallreduzierung, überführt werden.

Im Gegensatz zu gusstechnisch hergestellten Abgaskrümmern werden gebaute Abgassammler mit bzw. ohne Katalysatoren üblicherweise aus einer größeren Anzahl von Bauteilen hergestellt. Zum Stand der Technik zählen in diesem Zusammenhang Abgaskrümmer bzw. Abgassammler, wie sie in der DE 195 10 602 C1 oder der DE 43 39 290 C2 beschrieben sind.

Durch die EP 0 928 885 A2 zählt eine Abgasvorrichtung für einen Verbrennungsmotor sowie ein Verfahren zu Herstellung der Abgasvorrichtung zum Stand der Technik. Die Abgasvorrichtung besitzt einen Katalysator und doppelwandige Zuleitungen zum Verbinden von Abgasausgängen des Verbrennungsmotors mit dem Katalysator. Die Abgasvorrichtung weist zwei einstückige Schalen auf, von denen jede ungefähr die Hälfte der Gehäusewand des Katalysators und die Hälfte der äußeren Wände der verschiedenen Zuleitungen bildet. Jede Schale wird aus einem ursprünglich ebenen Blechteil durch plastisches Umformen gebildet. Danach werden die Schalen miteinander verschweißt.

Aus der DE 44 44 759 A1 geht ein Verfahren und eine Vorrichtung zur Herstellung eines Abgaseinlassstutzens für einen Kraftfahrzeug-Katalysator hervor. Hierzu wird ein Ausgangsrohr hydraulisch ausgebaucht. Anschließend wird das verformte Rohr mittig der Ausbauchung durch einen Schrägschnitt geteilt. Die so entstandenen Trichteröffnungen des Ein- bzw. Auslassstutzens werden dann an das Katalysatorgehäuse geschweißt.

Durch die US 5 031 401 A zählt des Weiteren eine Reaktoranlage zur Reinigung von aus Verbrennungskraftmaschinen austretendem Gas zum Stand der Technik. Diese weist ein Gehäuse auf, das mit einer Innenisolierung und darin eingebrachtem faserartigen Material versehen ist.

Die einzelnen Bauteile der bekannten Abgassammler werden überwiegend durch Schmelzschweißverfahren miteinander verbunden. Sieht man von den im allgemeinen sehr aufwendigen luftspaltisolierten Abgaskrümmern ab, so werden bei einwandigen Bauformen grundsätzlich drei Konstruktionsprinzipien eingesetzt. Diese sind:
- Halbschalen-
- Rohr- und
- Schale-Rohr-Kombinationsbauweisen.

Das Sammlergehäuse stellt eine Verbindung zwischen dem Kopfflansch, der an der mehrzylindrigen Auslassseite einer Kraftmaschine festgelegt wird, und dem Schlussflansch her, an den in der Regel einkanalig das ableitende Auspuffsystem angeschlossen wird. Bekannt ist es, in das Sammlergehäuse Katalysatorkomponenten einzuhausen.

Der Erfindung liegt ausgehend vom Stand der Technik die Aufgabe zugrunde, ein Verfahren aufzuzeigen, welches eine kostengünstige Herstellung von qualitativ hochwertigen Abgassammlern für mehrzylindrige Brennkraftmaschinen ermöglicht.

Eine erste Lösung dieser Aufgabe besteht in einem Verfahren gemäß Anspruch 1. Hierbei kommt ein rohrförmiges Ausgangsprofil zum Einsatz, welches in seinen Querschnittsabmessungen dem Durchmesser des späteren Sammlergehäuses entspricht. An diesem Ausgangsprofil wird das Sammlergehäuse ausgebildet, indem einströmseitig der Einströmkanal hergestellt wird, beispielsweise durch Biegen und Druckumformen bzw. Prägen. Hierbei erhält der Einströmkanal einen rechteckigen Querschnitt mit abgeflachten Längsseiten und gerundeten Schmalseiten. In das Sammlergehäuse werden dann von der Ausströmseite her die Katalysatorkomponenten eingebaut. Anschließend wird dann der Ausströmkanal ausgeformt.

Die zweite Lösung der Aufgabe ist durch ein Verfahren gemäß Anspruch 2 charakterisiert.

Kern hierbei ist die Herstellung des Sammlergehäuses aus einem rohrförmigen Ausgangsprofil durch Innenhochdruckformung, wobei einströmseitig der Einströmkanal hergestellt wird, in dem das Ausgangs- bzw. Zwischenprofil zu einem im wesentlichen rechteckigen Querschnitt mit gerundeten Schmalseiten aufgeweitet wird. Der Einströmkanal ist einstückiger Bestandteil des Sammlergehäuses. In das Sammlergehäuse wird ein Katalysator integriert.

Zunächst wird das Sammlergehäuse mit dem Einströmkanal geformt. Anschließend wird das Katalysatorsystem, das heißt ein Träger mit Blähmatte, in das Sammlergehäuse eingebracht. Dieser Vorgang wird fachterminologisch auch Canning-Vorgang genannt. Anschließend wird der Ausströmkanal durch Drücken eingezogen und erhält hierbei einen gegenüber dem Querschnitt des Sammlergehäuses verringerten, im wesentlichen kreisrunden Querschnitt.

Die beiden eigenständigen Lösungen gemäß der Erfindung ermöglichen die Fertigung von Abgassammlern, die aus minimal drei Bauteilen bestehen können, nämlich dem Kopfflansch und dem Sammlergehäuse mit angeformtem Ausströmkanal sowie dem Katalysator. Der Abgassammler muss nicht notwendig aus einem kreisrunden Rohr als Ausgangsprofil hergestellt werden. Auch ovale oder mehreckige Profilquerschnitte sind einsetzbar. Es wird eine Kostenersparnis erzielt, weil Schweißoperationen entfallen. Auch der Bedarf an unterschiedlichen Werkzeugen für die Herstellung von Einzelbauteilen ist geringer.

Des Weiteren kann die Dauerhaltbarkeit der Abgassammler erhöht werden, insbesondere durch den Entfall von Inhomogenitäten, wie Schweißnähte und Überlappungen.

Nach der Fertigung des Sammlergehäuses muss lediglich der Kopfflansch am Einströmkanal festgelegt werden. Dies erfolgt durch einen Schweißvorgang (Anspruch 3).

Falls erforderlich wird an den Ausströmkanal ein Schussflansch gefügt (Anspruch 4). Je nach Auslegung der ableitenden Abgasrohrleitung kann der Schussflansch entfallen. In diesem Fall könnte bei der Druckformgebung des Ausströmkanals eine Wulst an das Sammlerende angedrückt werden. Hierüber kann dann eine formschlüssige Verbindung, beispielsweise durch ein Federelement, mit der ableitenden Abgasrohrleitung erzeugt werden.

Gemäß den Merkmalen im Anspruch 5 geht der Einströmkanal durch einen gekrümmten Rohrabschnitt in das Sammlergehäuse über. Diese Bauform ist besonders platzsparend und effizient.

Die Erfindung ist nachfolgend in den Zeichnungen anhand zweier Ausführungsbeispiele näher beschrieben. Es zeigen:
- Figur 1: in einer Seitenperspektive eine Ansicht einer ersten Ausführungsform eines Abgassammlers und
- Figur 2: in einer perspektivischen Ansicht auf den Kopfflansch eine zweite Ausführungsform eines Abgassammlers.

In den Figuren 1 und 2 ist mit 1 bzw. 2 jeweils ein Abgassammler bezeichnet. Die Abgassammler 1, 2 entsprechen im grundsätzlichen Aufbau und der Herstellungsweise, so dass einander entsprechende Bauteile die gleichen Bezugszeichen tragen.

Die Abgassammler 1, 2 kommen bei mehrzylindrigen Brennkraftmaschinen zum Einsatz. Über einen Abgassammler 1, 2 werden die bei der Verbrennung entstehenden Abgase aus den Zylindern in ein einflutiges System zur Abgasnachbehandlung überführt. Die Abgasnachbehandlung dient insbesondere zur Emissions- und Schallreduzierung.

Ein Abgassammler 1 bzw. 2 weist ein Sammlergehäuse 3 auf, an dem ein Einströmkanal 4 und ein Ausströmkanal 5 ausgebildet ist. Das Sammlergehäuse 3 kann durch Innenhochdruckformung eines rohrförmigen Ausgangsprofils gebildet werden. Hierbei erhält das Sammlergehäuse 3 seine bauchige Querschnittskonfiguration. Anschließend wird der Einströmkanal 4 zu einem im wesentlichen rechteckigen Querschnitt mit gerundeten Schmalseiten 6 aufgeweitet. Die Querschnittskonfiguration des Einströmkanals 4 erkennt man in gestrichelter Linienführung in der Figur 2. Das Aufweiten des Einströmkanals 4 erfolgt mit einem Werkzeug, beispielsweise über einen Dorn.

Gemäß der alternativen eigenständigen Lösung der Erfindung kann das Sammlergehäuse 3 auch an einem rohrförmigen Ausgangsprofil ausgebildet werden, welches mit seinen Querschnittsabmessungen dem Durchmesser des späteren Sammlergehäuses 3 entspricht. Im Bereich des Sammlergehäuses 3 wird das Ausgangsprofil durch eine äußere und/oder innere Abstützung lagefixiert. Anschließend erhält der Einströmkanal 4 seine Querschntitskonfiguration im Wege einer Zugdruckoperation sowie Prägen und Aufweiten.

Bei beiden Abgassammlern 1 bzw. 2 wird ein Katalysator bzw. Katalysatorkomponenten in das Sammlergehäuse 3 integriert. Hierzu wird das Sammlergehäuse 3 geformt, das Katalysatorsystem eingebracht und anschließend der Ausströmkanal 5 durch Drücken eingezogen.

Der Ausströmkanal 5 des Sammlergehäuses 3 wird dann durch Drücken eingezogen und erhält hierbei einen gegenüber dem Querschnitt des Sammlergehäuses 3 verringerten, im wesentlichen kreisrunden Querschnitt.

Nach der Fertigung des Sammlergehäuses 3 muss lediglich noch ein Kopfflansch 7 am Einströmkanal 4 angeschweißt werden. Im Kopfflansch 7 sind Einströmöffnungen 8 angeordnet für die aus den Zylindern der Brennkraftmaschine zu überführenden Abgase.

Beim Abgassammler 1 gemäß der Figur 1 wird ferner an den Ausströmkanal 5 ein Schussflansch 9 gefügt. Über den Schussflansch 9 kann eine nachgeschaltete, die Abgase weiterführende Rohrleitung 10 mit dem Abgassammler 1 verbunden werden.

Im Gegensatz zum Abgassammler 1 besteht der Abgassammler 2 aus nur zwei Bauteilen, nämlich dem Sammlergehäuse 3 mit angeformtem Ausströmkanal und dem angeschweißten Kopfflansch 7. Der Ausströmkanal 5 ist am Sammlergehäuse 3 angegliedert durch Drücken eingezogen.

Man erkennt ferner insbesondere anhand der Figur 1, dass der Einströmkanal 4 durch einen gekrümmten Rohrabschnitt 11 in das Sammlergehäuse 3 übergeht.

## Patentansprüche

1. Verfahren zur Herstellung eines Abgassammlers für mehrzylindrige Brennkraftmaschinen, mit einem Sammlergehäuse (3), welches einen Einströmkanal (4) mit einem Kopfflansch (7) und einem Ausströmkanal (5) aufweist, **dadurch gekennzeichnet, dass** das Sammlergehäuse (3) an einem in seinem Querschnittsabmessungen dem Durchmesser des Sammlergehäuses (3) entsprechenden rohrförmigen Ausgangsprofils gebildet und der Einströmkanal zu einem rechteckförmigen Querschnitt mit gerundeten Schmalseiten (6) umgeformt, anschließend in das Sammlergehäuse (3) ein Katalysator integriert wird und danach der Ausströmkanal (5) des Sammlergehäuses (3) durch Drücken eingezogen wird mit einem gegenüber dem Querschnitt des Sammlergehäuses (3) verringerten, kreisförmigen Querschnitt.

2. Verfahren zur Herstellung eines Abgassammlers für mehrzylindrige Brennkraftmaschinen, mit einem Sammlergehäuse (3), welches einen Einströmkanal (4) mit einem Kopfflansch (7) und einen Ausströmkanal (5) aufweist, **dadurch gekennzeichnet, dass** das Sammlergehäuse (3) durch Innenhochdruckformung eines rohrförmigen Ausgangsprofils gebildet und anschließend der Einströmkanal (4) zu einem rechteckförmigen Querschnitt mit gerundeten Schmalseiten (6) umgeformt, anschließend in das Sammlergehäuse (3) ein Katalysator integriert wird und danach der Ausströmkanal (5) des Sammlergehäuses (3) durch Drücken eingezogen wird mit einem gegenüber dem Querschnitt des Sammlergehäuses (3) verringerten, kreisförmigen Querschnitt.

3. Verfahren nach einem der Ansprüche 1 oder 2, **dadurch gekennzeichnet, dass** der Kopfflansch (7) an den Einströmkanal (4) angeschweißt ist.

4. Verfahren nach einem der Ansprüche 1 bis 3, **dadurch gekennzeichnet, dass** an den Ausströmkanal (5) ein Schussflansch (9) gefügt wird.

5. Verfahren nach einem der Ansprüche 1 bis 4, **dadurch gekennzeichnet, dass** der Einströmkanal (4) durch einen gekrümmten Rohrabschnitt (11) in das Sammlergehäuse (3) übergeht.

## Claims

1. Method for manufacturing an exhaust gas manifold for multi-cylinder internal combustion engines, with a manifold housing (3) which has an inlet passage (4) with a head flange (7) and an outlet passage (5), **characterized in that** the manifold housing (3) is formed on a tubular starting profile corresponding in its cross-sectional dimensions to the diameter of the manifold housing (3), and the inlet passage is shaped to form a rectangular cross section with rounded narrow sides (6), a catalytic converter is then integrated into the manifold housing (3) and the outlet passage (5) of the manifold housing (3) is then drawn in by pressing with a circular cross section which is reduced in comparison to the cross section of the manifold housing (3).

2. Method for manufacturing an exhaust gas manifold for multi-cylinder internal combustion engines, with a manifold housing (3) which has an inlet passage (4) with a head flange (7) and an outlet passage (5), **characterized in that** the manifold housing (3) is formed by internal high-pressure forming of a tubular starting profile and the inlet passage (4) is then shaped to form a rectangular cross section with rounded narrow sides (6), a catalytic converter is subsequently integrated into the manifold housing (3) and the outlet passage (5) of the manifold housing (3) is then drawn in by pressing with a circular cross section which is reduced in comparison to the cross section of the manifold housing (3).

3. Method according to either of Claims 1 and 2, **characterized in that** the head flange (7) is welded onto the inlet passage (4).

4. Method according to one of Claims 1 to 3, **characterized in that** a weft-type flange (9) is joined onto the outlet passage (5).

5. Method according to one of Claims 1 to 4, **characterized in that** the inlet passage (4) merges into the manifold housing (3) through a curved pipe section (11).

## Revendications

1. Procédé pour la fabrication d'un collecteur des gaz d'échappement pour des machines à combustion interne à plusieurs cylindres, avec un logement de collecteur (3) qui comprend un canal d'arrivée (4) avec une bride de tête (7) et un canal de sortie (5),
**caractérisé en ce que**,
le logement de collecteur (3) est formé sur le profilé de sortie tubulaire correspondant dans ses dimensions de section transversale au diamètre du logement de collecteur (3) et le canal d'arrivée est configuré en une section transversale rectangulaire avec les petits côtés (6) arrondis, consécutivement dans le logement de collecteur (3) est intégré un catalyseur et ensuite le canal de sortie (5) du logement de collecteur (3) est inséré par pression avec une section transversale circulaire réduite par rapport à la section transversale du logement de collecteur (3).

2. Procédé pour la fabrication d'un collecteur des gaz d'échappement pour des machines à combustion interne, avec un logement de collecteur (3) qui présente un canal d'arrivée (4) avec une bride de tête (7) et un canal de sortie (5),
**caractérisé en ce que**,
le logement de collecteur (3) est conçu par formage à haute pression interne d'un profilé de sortie tubulaire et consécutivement, le canal d'arrivée (4) est configuré en une section transversale rectangulaire avec des petits côtés arrondis (6), puis un catalyseur est intégré dans le logement d'accumulateur (3) et ensuite le canal de sortie (5) du logement de collecteur (3) est inséré par pression avec une section transversale circulaire réduite par rapport à la section transversale du logement de collecteur (3).

3. Procédé selon l'une des revendications 1 ou 2,
**caractérisé en ce que**,
la bride de tête (7) est raccordée par soudage au canal d'arrivée (4).

4. Procédé selon l'une des revendications 1 à 3,
**caractérisé en ce que**,
une bride d'attaque (9) est assemblée sur le canal de sortie (5).

5. Procédé selon l'une des revendications 1 à 4,
**caractérisé en ce que**,
le canal d'arrivée (4) effectue la transition avec le logement de collecteur (3) par le biais d'un tronçon tubulaire courbe (11).
